# EUROPÄISCHE PATENTSCHRIFT

(11) **EP 3 042 998 B1**
(45) Veröffentlichungstag und Bekanntmachung des Hinweises auf die Patenterteilung: **19.12.2018**
(21) Anmeldenummer: 14196367.8
(22) Anmeldetag: 04.12.2014
(51) Int. Cl.: E04H 12/22, E02D 5/80, E01F 9/685

(54) **VERFAHREN ZUM EINBRINGEN EINES BODENFUNDAMENTS INS ERDREICH UND DURCH DIESES VERFAHREN HERGESTELLTES BODENFUNDAMENT**
METHOD FOR INTRODUCING A SOIL FOUNDATION AND SOIL FOUNDATION WHICH IS PRODUCED BY SAID METHOD
PROCÉDÉ D'INTRODUCTION D'UNE FONDATION DE SOL ET FONDATION DE SOL FABRIQUÉE SELON LEDIT PROCÉDÉ

(43) Veröffentlichungstag der Anmeldung: 13.07.2016
(73) Patentinhaber: Gebr. Sträb GmbH + Co., 73240 Wendlingen (DE)
(72) Erfinder: Bader, Joachim, 70619 Stuttgart (DE)
(74) Vertreter: Farago-Schauer, Peter Andreas

(56) Entgegenhaltungen:
- CH-A5- 675 893
- DE-A1- 1 942 775
- DE-C1- 10 056 627
- US-A- 3 222 842

## Beschreibung

Die Erfindung bezieht sich auf ein Verfahren zum Herstellen eines Bodenfundaments und ein hierdurch hergestelltes Bodenfundament gemäß Anspruch 1 bzw. 8.

Bodendübel, welche einen Widerstand gegen Herausziehen haben gibt es in verschiedenen Ausführungen.
So gibt es die Bodendübel der Firma Krinner GmbH, 94342 Straßkirchen (www.krinner.de), welches Einschraubdübel sind und von vorneherein auf Widerstand gegen Herausziehen ausgelegt sind. Sehr hohen Auszugskräften halten diese Schraubdübel jedoch nicht stand, zumal, wenn sie in weicheren Böden eingebracht sind.

Des Weiteren zeigt die CH 675 893 A5 einen rohrförmigen, einschlagbaren Bodendübel, bei dem der zu befestigende Stab/Pfosten unterseitig mit Krallen versehen ist, die mit entsprechenden Öffnungen im Dübelrohr so zusammenwirken, dass nach Einführen und Einschlagen des Stabes, die Krallen seitlich radial austreten und in das Erdreich eingreifen. Diese Verankerung ist insbesondere in relativ losem Erdreich nicht ausreichend, insbesondere im Falle hoher Auszugkräfte.

Zudem gibt es Eischlag-Bodendübel wie die der Firma Gebr. Sträb GmbH & Co., 73240 Wendlingen (www. Straeb.de), siehe in der EP 02 43 376 B1, welche Vorteile beim Einschlagen und bei der Pfostenbefestigung aufweisen, jedoch relativ geringe Auszugswiderstände besitzen.
Dieser Nachteil wurde teilweise mit der Bestückung dieser Dübel mit einschlagbaren bzw. ausfahrbaren krallenartigen Stahldrähten verbessert, siehe in der DE 100 56 627 C1. Nachteilig bei diesen Krallen-Dübeln ist jedoch, dass in eingebrachtem Zustand des Dübels sich die Stahldrähte in losem Erdreich befinden und dadurch bei einer größeren vertikalen Belastung sich die Drähte strecken und der Bodendübel leicht um einen Betrag von mehreren Zentimeter aus dem Boden gehoben werden kann. Für eine Anwendung gegen Vandalismus, wie dem Ausreißen von Papierkörben war diese Art ausreichend. Im Falle eines Einbaus dieser Dübel für die Verankerung von Gebäuden, Überdachungen, Zelten oder Carports ist ein solches Nachgeben aber unzulässig.

**Aufgabe** der Erfindung ist es somit, ein Verfahren und ein Bodenfundament oben genannter Art anzugeben, durch welche die Verankerung des Bodenfundaments im Erdreich in einfacher Weise verbessert wird, wobei eine starre Verbindung im Boden ohne Schlupf mit entsprechender Erhöhung der Ausziehkraft erreicht wird, bei niedrigem zusätzlichen Arbeitsaufwand und ohne oder geringem zusätzlichem Werkzeugaufwand.

Diese Aufgabe wird durch ein Verfahren und ein Bodenfundament mit den Merkmalen des Anspruches 1 bzw. 8 gelöst. Vorteilhafte Ausgestaltungen sind in den entsprechend rückbezogenen Unteransprüchen gekennzeichnet.

Demgemäß wird beim erfindungsgemäßen Verfahren zum Herstellen eines Bodenfundaments, das aus einem Bodendübel und darin axial angeordneten und unterseitig herausragenden Bodenanker mit austreibbaren Stahldrähten sowie einem Betonsockel besteht, folgendermaßen vorgegangen:
Zuerst wird ins Erdreich ein vorzugsweise vertikales Loch eingebracht, dessen Durchmesser denselben oder einen geringfügig kleineren Querschnitt aufweist wie der einzubringende Bodendübel (2) und das eine größere Höhe besitzt als diejenige des Bodendübels.
Dann wird das vorbereitete Loch auf ca. 1/2 - 3/4, vorzugsweise 2/3 seiner Höhe mit weichem Beton-Mörtel befüllt, je nach Terrain, wonach das Bodenfundament in dieses eingesetzt und bis auf vorgesehene Tiefe eingeschlagen wird. Dabei wird die im Loch befindliche Betonmasse durch das Dübelrohr verdrängt und am Lochgrund seitlich und nach unten ins Erdreich gedrückt, wobei die Betonmasse ihrerseits das Erdreich verdrängt und/oder in dieses eindringt und in diesem Bereich eine ballonförmige Erweiterung bildet, die sich in der unteren Zone des Rohraußenmantels und der Dübelspitze erstreckt.
Danach wird ein Eintreibdorn in den Bodendübel so eingesetzt, daß dessen unterer Austreibschaft in den die Stahldrähte tragenden Bodenanker von oben her axial eingreift und dann axial eingeschlagen. Dadurch werden die Stahldrähte ausgetrieben, treten aus der Bodenanker-Spitze aus, dringen schraubenförmig in die Betonmörtel-Bodenmasse ein und bilden einen Betonsockel, der einen Formschluss in der Vertikalen mit dem Erdreich bildet. Nach Verfestigung bzw. vollständiger Austrocknung des Betonsockels kann eine Belastung des Bodenfundaments gegen Herausziehen erfolgen.
Es ist zu erkennen, daß mit Hilfe dieses Verfahrens eine relativ einfache und sehr sichere Herstellung eines Bodenfundaments möglich ist. Es wird eine starre Verbindung im Boden erreicht, ohne Schlupf, mit entsprechender Erhöhung der Ausziehkraft und verbesserter Verankerung. Dies bei niedrigem zusätzlichen Arbeitsaufwand und ohne oder geringem zusätzlichem Werkzeugaufwand.

Es ist von Vorteil, wenn das vorbereitete Loch um etwa 3- bis 6-mal tiefer als der Durchmesser des Dübel-Rohres ist, ausgehend von der maximalen Eintreibtiefe des Bodendübels. Dadurch wird ein ausreichend großer Mörtel-Speicher bzw. eine verlängerte Aktionszone vorgesehen.

Zudem ist die Verwendung eines Bodendübels vorteilhaft, der eine Spitze mit Einfaltungen besitzt, die in spitzem Winkel "A" und "B" auslaufen. Durch diese wird ein seitlicher Druck auf den eingeschlossenen Mörtel ausgeübt, so daß dieser in das benachbarte Erdreich eindringt und dieses verdrängt und/oder sich mit diesem vermischt.

Bei Verwendung eines Bodendübels, der eine am Dübelende befindliche Kugel oder konische Kalotte mit kugelförmiger Spitze besitzt, wird der durch das Einschlagen des Mörtels ausgeübte Druck ebenfalls Seitenkräfte auf das benachbarte Erdreich ausüben, so daß der Mörtel in dieses eindringt.

Es besteht erfindungsgemäß auch die vorteilhafte Möglichkeit, bei relativ losem Erdreich den frisch eingeschlagene Bodendübel wieder herauszuziehen und die Bohrung ein weiteres Mal oder weitere Male mit weichem Mörtel zu füllen und den Bodendübel erneut einzuschlagen, bis daß dem Werker der Eintreibwiderstand groß genug erscheint. Der Werker kann dabei die Eintreibarbeit des Bodendübels überwachen, wobei ihm diese Rückschlüsse darüber gibt, ob sich der Beton entsprechend der Einschlagkraft am Rohrende mit der Erde vermischt hat.

Von besonderem Vorteil ist, daß mindestens ein weiterer Bodendübel in geringem Abstand parallel oder schräg zu diesem auf die Spitze zulaufend eingebracht werden kann und die dabei ausgetriebenen Stahldraht-Verankerungen sich im dann gemeinsamen großen Betonsockel überschneiden bzw. ineinander verhaken. Dadurch kann z. B. zu einem vertikal vorgesehenen Bodenfundament mindestens ein weiteres Bodenfundament schräg so eingebracht sein, daß deren untere Eindringspitzen unmittelbar zueinander benachbart aneinander stehen. Dabei entsteht ein gemeinsamer, größerer Betonsockel, in den die ausgetriebenen Stahldrähte freier eindringen und sich in diesem und gegenseitig verhaken können.

Die Aufgabe wird auch durch ein Bodenfundament zum Befestigen im Erdreich von stabförmigen Gegenständen, insbesondere Pfosten und/oder Verankerungen von Aufbauten gelöst, das gemäß dem Verfahren nach den Ansprüchen 1 - 7, hergestellt wird.
Demgemäß besitzt das Bodenfundament einen Bodendübel mit einem einen inneren Kanal für den stabförmigen Gegenstand aufweisenden Rohr, das in seinem in Eischlagrichtung weisenden unteren Ende mit einer Spitze versehen ist und das an seinem oberen Ende mit einem Einschlagteil versehen ist. Dabei ist der Bodendübel mit einem koaxial und zumindest geringfügig aus dessen unterer Spitze herausragenden stabförmigen Bodenanker mit austreibbaren Stahldrähten versehen. Zudem besitzt das Bodenfundament im Bereich des unteren Endes seines Dübels und darüber hinaus einen ballonförmigen Betonsockel, dessen Durchmesser größer als der Rohrdurchmesser oder Außenmantel des Bodenübels ist und in dessen Innerem die spiralförmig ausgetriebenen Stahldrähte eingebettet sind.

Dabei ist von Vorteil, wenn der Bodensockel auch einen Teil des Rohr-Außenmantels umfaßt, wodurch der Betonsockel eine größere Länge und somit die Möglichkeit einer insgesamt größeren Balligkeit besteht.

Je nach Art des für das Bodenfundament verwendeten Bodendübels, kann das untere Dübelende eine Spitze besitzen, welche mehrere zusammenlaufende Einfaltungen aufweist, konisch, ballig oder konisch-ballig als Kalotte ausgebildet ist. Wichtig ist dabei, daß die Spitze die Möglichkeit der ausreichenden Verdrängung und des Eindrücken des Weichbetons aus dem Loch in das Erdreich der unteren Loch-Zone zuläßt.

Die Anker-Stahldrähte können an ihrem hinteren Ende miteinander verschweißt oder verklemmt sein, wodurch ein optimaler Zusammenhalt vorhanden ist.

Die Mantelfläche wirkt erfindungsgemäß als Verdrängungskörper, während die Winkel A und B der in den Bodendübel eingebrachten keilförmigen Einfaltungen oder Mantelflächen entsprechend dem seitlich erforderlichen Einpressdruck des Mörtels kleiner oder bei höherem Druckbedarf größer gewählt sind.

Insgesamt ist erfindungsgemäß ein Bodenfundament vorhanden, welches an seinem vorderen Ende einen ballonförmigen Betonsockel besitzt, der durch die spiralförmigen Drähte eine Armierung erhält und durch diese Verankerungsdrähte, die sich bis außerhalb des Betonsockels ins umgebende Erdreich erstrecken können und gleichzeitig fest mit dem Bodendübel verbunden sind.

Nachfolgend wird die Erfindung anhand von Ausführungsbeispielen unter Bezug auf die Zeichnung näher erläutert. Es zeigen:
Fig. 1: einen vertikalen Schnitt eines Bodenfundaments in erster Ausführung,
Fig. 2 bis 7: die aufeinanderfolgenden Verfahrensschritte der Herstellung des Bodenfundaments, so:
Fig. 2: den 1. Schritt des Vorlochens,
Fig. 3: den 2. Schritt des Einschlagens des einen Bodenanker mitführenden Bodendübels in das mit Beton teilverfüllte Loch,
Fig. 4: den Beginn des 3. Schrittes des Austreibens der Stahldrähte des Bodenankers, nämlich das Einsetzen eines Einschlagdornes in einen Bodendübel in zweiter Ausführung,
Fig. 5: ein fortgeschrittenes Stadium des 3. Schrittes den 4. Schritt des Austreibens der Stahldrähte aus einem Bodendübel wie in Fig. 4,
Fig. 6 eine unmittelbar benachbarte parallele Anordnung von zwei Bodenfundamenten in erster Ausführung, und
Fig. 7 eine zueinander winkelige Anordnung von drei Bodenfundamenten in erster Ausführung, mit den Dübelspitzen zueinander weisend.

**Fig. 1** veranschaulicht, wie ein erfindungsgemäßes Bodenfundament 1 im Erdreich 3 eingesetzt ist und einen Pfosten 2 eingesetzt trägt. Dieses Bodenfundament 1 besteht aus einem an sich bekannten Bodendübel 5 (siehe DE 100 56 627 C1), der einen Rohrkörper 6 mit einem Kanal 7 in Form einer inneren zylindrischen Öffnung besitzt, zum konzentrischen Aufnehmen des Pfostens 2. Der Bodendübel besitzt dabei an seinem in Einschlagrichtung weisenden unteren Ende eine Spitze 8 mit mehreren zusammenlaufenden Einfaltungen 9, während an seinem oberen Ende ein Einschlagstück 10, wie topfförmiger Ring, Glocke oder abgewinkelte Platte, vorhanden ist. Diese ist in eingeschlagenem Zustand mit ihrer oberen Stirnfläche fluchtend mit dem Erdboden ausgerichtet ist oder knapp darüber, je nach darauf vorgesehener Klemmeinrichtung für den Pfosten und dient zudem dem Einschlagen und Abstützen des Bodendübels im/am Erdreich.
Im inneren des Bodendübels 5 ist ein axial verlaufender Bodenanker 11 vorhanden, dessen zylindrischer Ankerschaft 12 die Spitze des Bodendübels durchdringt, mit dieser verschweißt ist und in einer Ankerspitze 13 endet, die aus dem Bodendübel hervorragt und gleichzeitig dessen Einschlageigenschaften verbessert. Im Inneren des Ankerschaftes 12 befinden sich ein Bündel von mehreren Stahldrähten 14, die an ihrem oberen Ende zusammengefaßt sind, dabei in noch nicht ausgefahrener Situation (siehe Fig. 4) eine zumindest kurze obere lichte Weite freilassend, zum Einführen eines Einschlagdornes. In Fig. 1 ist der Bodenanker bereits aktiviert, d. h. die Stahldrähte 14 sind bereits ausgetrieben, spiralförmig gerollt und sind im Wesentlichen horizontal und sternförmig im Erdreich ausgebreitet. Dadurch ist um das Dübelende ein Stahldraht-Kranz vorhanden, der in einem die Zone aus Dübelspitze 13 und Rohrkörper-Außenmantel 16 umgebenden Betonsockel 15 eingebettet ist, der sich in einer ballonförmigen Erweiterung 17 befindet und aus dieser/m heraus bis ins umgebende Erdreich hinein reichen bzw. in dieses eingreifen.

In **Fig. 2 - 5** sind die aufeinander folgenden wesentlichen Verfahrensschritte des Herstellens des Bodenfundaments dargestellt.
So veranschaulicht **Fig. 2** den 1. Schritt, nämlich das Vorlochen. Hierbei wird mithilfe eines Erdbohrers 19 in das Erdreich 3 ein Loch 18 eingebacht, dessen Durchmesser entsprechend dem Außendurchmesser des Bodendübels 5 bzw. des Rohrkörpers 6 ausgelegt ist, nämlich ca. gleich groß oder geringfügig kleiner. Dessen Höhe wiederum ist größer als diejenige des Bodendübels und zwar um 3 - 6 mal Durchmesser des Rohrkörpers.

**Fig. 3** zeigt den 2. Schritt des Einschlagens des Bodendübels in das mit Beton-Mörtel 20 teilverfüllte Loch 18. Dabei befindet sich hier der Bodendübel 5 mit seiner Spitze 8, aus der die Ankerspitze 13 hervorragt, jedoch die Stahldrähte 14 noch nicht ausgetrieben sind, sondern nur ganz geringfügig herausspitzen, eingeführt in das obere Ende des Loches 18. Dabei ist veranschaulicht, wie mithilfe eines Einschlagwerkzeugs 21, z. B. Hammer, Kompressorhammer o. ä., auf das Einschlagstück 10 des Bodendübels 5 einschlagend eingewirkt wird.

**Fig. 4** zeigt den Beginn des 3. Schrittes, nämlich des Austreibens der Stahldrähte 14. Der Bodendübel 5 befindet sich hier bereits voll eingeschlagen im Loch 18, wobei der dabei nach unten verdrängte Beton-Mörtel radial das Erdreich 3 verdrängt und/oder in dieses eingedrungen ist und eine Erweiterung 28 bildet, die gefüllt mit dem Mörtel, einen Betonsockel 15 darstellt. Dabei befindet sich ein Austreibdorn 23 so eingesetzt im Bodendübel, dass sein Schaft 24 in das obere Ende des Ankerschaftes 12 hineinreicht, ohne noch auf das obere Ende 17 des Stahldraht-Bündels verschiebend einzuwirken, während sein Kopf 25 ebenfalls kurz in den Rohrkörper 6 geführt einzutauchen beginnt. Die Stahldrähte sind noch nicht aus der Ankerspitze ausgetrieben. Mit dem Hammer 21 wird danach auf die obere Kopf-Stirnseite des Austreibdornes 23 eingewirkt und das Austreiben veranlaßt. Hier ist ein Bodendübel in der Ausführung mit einer Spitze 8 mit balliger oder konisch-balliger Kalotte 26 dargestellt.

In **Fig. 5** ist der bereits erfolgte Verfahrensschritt des Austreibens der Stahldrähte 14 dargestellt. Hier befindet sich der Schaft 24 des Austreibdornes 23, fast komplett in den Ankerschaft 12 eingeschlagen, wobei das obere Ende 17 des Stahldraht-Bündels entsprechend axial mit verschoben wurde. Dadurch sind die Stahldrähte 14 aus der Ankerspitze ausgetrieben worden und erstrecken sich nunmehr spiralartig gekrümmt radial durch den Betonsockel 15 bis in das Erdreich 3.

**Fig. 6** zeigt eine direkt benachbarte parallele Anordnung von zwei Bodenfundamenten 1 und 1', mit jeweils komplett ausgetriebenen Stahldrähten 14. Die jeweiligen Betonsockel 15 sind zu einem Doppelsockel 29 verschmolzen, während die Stahldrähte teilweise ineinander verhakt sind.

Schließlich zeigt **Fig. 7** eine zueinander winkelige Dreifach-Anordnung, nämlich die Anordnung von drei Bodenfundamenten 1, mit den jeweiligen Dübelspitzen 8 zueinander weisend. Dabei befindet sich nur im mittleren, vertikal ausgerichteten Rohr ein Pfosten 2 eingesetzt, während die beiden schräg angeordneten Bodenfundamente nur der Stütze des mittleren Bodenfundamens dienen. Hier sind die jeweiligen Betonsockel 15 zu einem Dreifachsockel 30 verschmolzen, in dem die Stahldrähte 14 sich miteinander verhakend verlaufen.

**Bezugszeichenliste**

| | | | |
|---|---|---|---|
| 1. | Bodenfundament | 17. | Oberes Ende |
| 2. | Pfosten | 18. | Loch |
| 3. | Erdreich | 19. | Erdbohrer |
| 4. | --- | 20. | Beton-Mörtel |
| 5. | Bodendübel | 21. | Einschlagwerkzeug, Hammer |
| 6. | Rohrkörper | 22. | --- |
| 7. | Kanal | 23. | Austreibdorn |
| 8. | Spitze | 24. | Schaft |
| 9. | Einfaltungen | 25. | Kopf |
| 10. | Einschlagstück, Glocke | 26. | Kalotte |
| 11. | Bodenanker | 27. | --- |
| 12. | Ankerschaft | 28. | Erweiterung |
| 13. | Ankerspitze | 29. | Doppelsockel |
| 14. | Stahldraht | 30. | Dreifachsockel |
| 15. | Betonsockel | 31. | Winkel A |
| 16. | Außenmantel | 32. | Winkel B |

## Patentansprüche

1. Verfahren zum Herstellen eines Bodenfundaments (1), bestehend aus einem Bodendübel (5) und einem darin axial angeordneten und unterseitig herausragenden Bodenanker (11) mit austreibbaren Stahldrähten (14), mit folgenden Schritten:
- Einbringen ins Erdreich (3) eines Loches (18), dessen Durchmesser denselben oder einen geringfügig kleineren Querschnitt aufweist wie der Bodendübel (5) des einzubringenden Bodenfundaments (1) und das eine größere Höhe besitzt als diejenige des Bodenfundaments,
- Befüllen von 1/2 - 3/4, vorzugsweise 2/3 Höhe des vorbereiteten Loches mit weichem Beton-Mörtel (20),
- Einsetzen und Einschlagen des Bodendübels (5) in das Loch (18) bis auf vorgesehene Tiefe, wobei sich durch die Verdrängung der im Rohr gestauten Betonmasse diese am Lochgrund seitlich und nach unten ins Erdreich eindringt und somit in diesem Bereich eine ballonförmige Erweiterung (28) gegenüber dem Rohrdurchmesser gebildet wird,
- Einsetzen eines Austreibdornes (23) in den Bodendübel (5), so daß dessen unterer Schaft (24) in den Bodenanker (11) axial eingreift,
- Einschlagen des Austreibdornes (23) und damit Austreiben der Stahldrähte (14), die aus der Bodenankerspitze austreten, schraubenförmig in die Betonmörtel-Bodenmasse eindringen und einen balligen Betonsockel (15) bilden,
- wobei eine Belastung des Bodenfundaments gegen Herausziehen erst nach vollständiger Verfestigung oder Austrocknung des Betonmörtels (20) erfolgt.

2. Verfahren nach Anspruch 1, **dadurch gekennzeichnet,**
**dass** das vorbereitete Loch (18) um etwa 3- bis 6-mal tiefer als der Durchmesser des Rohrkörpers (6) des Bodendübels (5) ist, ausgehend von der maximalen Eintreibtiefe des Bodenfundaments.

3. Verfahren nach Anspruch 1, **dadurch gekennzeichnet,**
**dass** bei Verwendung eines Bodendübels (5), der eine Spitze (8) mit Einfaltungen (9) besitzt, dessen in spitzem Winkel "A" (31) und "B" (32) hochragend eingeschlossene, konisch zur Mittelachse verlaufende Einfaltungen einen seitlichen Druck auf den eingeschlossenen Mörtel ausüben, so daß dieser in das benachbarte Erdreich (3) eindringt und dieses verdrängt und/oder sich mit diesem vermischt.

4. Verfahren nach Anspruch 1, **dadurch gekennzeichnet,**
**dass** bei Verwendung eines Bodenfundaments (1), dessen Bodendübel (5) eine am Dübelende befindliche Kugel oder konische Kalotte (26) mit kugelförmiger Spitze besitzt, der durch das Einschlagen des Mörtels ausgeübten Druck Seitenkräfte auf das benachbarte Erdreich ausübt und der Mörtel in dieses eindringt.

5. Verfahren nach Anspruch 1, **dadurch gekennzeichnet,**
**daß** bei relativ losem Erdreich der frisch eingeschlagene Bodendübel (5) wieder herausgezogen wird und das Loch (18) ein weiteres Mal oder weitere Male mit weichem Mörtel (20) gefüllt und der Bodendübel (5) erneut eingeschlagen wird, bis daß der Eintreibwiderstand groß genug ist.

6. Verfahren nach Anspruch 1, **dadurch gekennzeichnet,**
**dass** Rückschlüsse darüber, ob sich der Beton entsprechend der Einschlagkraft am Rohrende mit der Erde vermischt hat, durch Überwachung der Eintreibarbeit des Bodendübels (5) durch einen Werker gewonnen werden.

7. Verfahren nach Anspruch 1, **dadurch gekennzeichnet,**
**daß** mindestens ein weiteres Bodenfundament (1) in geringem Abstand parallel oder schräg zu diesem auf die Spitze (8) zulaufend eingebracht wird und die dabei ausgetriebenen Stahldraht-Verankerungen sich im dann gemeinsamen Betonsockel (29 oder 30) überschneiden oder verhaken.

8. Bodenfundament zum Befestigen von stabförmigen Gegenständen insbesondere Pfosten und/oder Verankerungen von Aufbauten im Erdreich, hergestellt nach dem Verfahren nach den Ansprüchen 1 - 7, umfassend
- einen einschlagbaren Bodendübel (5) mit einem einen inneren Kanal (7) für den stabförmigen Gegenstand aufweisenden Rohrkörper (6), der in seinem in Eischlagrichtung weisenden unteren Ende mit einer Spitze (8) versehen ist, während er an seinem oberen Ende mit einem als Einschlagteil wirksamen Einschlagstück (10) versehen ist, wobei der Bodendübel mit einem koaxial und zumindest geringfügig aus dessen unterer Spitze (8) herausragenden stabförmigen Bodenanker (11) mit austreibbaren Stahldrähten (14) versehen ist,
**dadurch gekennzeichnet,**
**daß** das Bodenfundament (1) im Bereich seines untern Endes und darüber hinaus, einen ballonförmigen Betonsockel (15) besitzt, dessen horizontaler Durchmesser größer als der Durchmesser des Rohrkörpers (6) des Bodenübels (5) ist und in dessen Innerem die spiralförmig ausgetriebenen Stahldrähte (14) eingebettet sind und zumindest teilweise radial aus diesem herausragen.

9. Bodenfundament nach Anspruch 8, **dadurch gekennzeichnet,**
**daß** der Betonsockel (15) auch einen Teil des Außenmantels (16) des Rohrkörpers (6) umfaßt.

10. Bodenfundament nach Anspruch 8, **dadurch gekennzeichnet,**
**daß** das untere Dübelende eine Spitze (8) besitzt, welche mehrere zusammenlaufende Einfaltungen (9) aufweist oder ballig oder konisch-ballig als Kalotte (26) ausgebildet ist.

11. Bodenfundament nach Anspruch 8, **dadurch gekennzeichnet, daß** die Anker-Stahldrähte (14) an ihrem hinteren oberen Ende (17) miteinander verschweißt oder verklemmt sind.

12. Bodenfundament nach Anspruch 8, **dadurch gekennzeichnet,**
**daß** der Außenmantel (16) des Rohres als Verdrängungskörper wirksam ausgebildet ist und daß die Winkel A (31) und B (32) der in den Bodendübel eingebrachten keilförmigen Einfaltungen (9) oder Mantelflächen entsprechend dem seitlich erforderlichen Einpressdruck des Mörtels kleiner oder bei höherem Druckbedarf größer gewählt sind.

## Claims

1. Method of producing a soil foundation (1), consisting of a ground peg (5) and a ground anchor (11) axially arranged therein and protruding from the bottom with steel wires (14) which can be expelled, by means of the following steps:
- forming a hole (18) in the ground (3) whose diameter has the same or a slightly smaller cross-section than the ground peg (5) of the soil foundation (1) to be introduced and which has a larger height than the soil foundation,
- filling of ½ - ¾, preferably 2/3 of the height of the prepared hole with soft concrete mortar (20),
- inserting and driving the ground peg (5) into the hole (18) down to the planned depth, where due to displacement of the concrete mass which has accumulated in the pipe, this mass penetrates into the ground laterally and downwardly at the bottom of the hole, and forming in this area a balloon-shaped expansion (28) with respect to the pipe diameter,
- inserting a drive out pin (23) in the ground peg (5) such that its lower shaft (24) axially engages the ground anchor (11),
- driving in the drive out pin (23), thus expelling the steel wires (14) which protrude from the ground anchor tip, helically penetrate into the concrete mortar ground mass and form a spherical concrete base (15),
- where a loading of the soil foundation against extraction only takes place after the concrete mortar (20) has completely hardened or dried.

2. Method according to Claim 1, **characterized in that** the prepared hole (18) is approximately 3 to 6 times deeper than the diameter of the pipe body (6) of the ground peg (5), starting from the maximum penetration depth of the soil foundation.

3. Method according to Claim 1, **characterized in that** if a ground peg (5) is used having a tip (8) with interfoldings (9), the interfoldings of the tip, which extend upward, are enclosed in acute angles "A" (31) and "B" (32), extend conically to the central axis, exert a lateral pressure on the enclosed mortar so that the latter penetrates into the adjacent soil (3), displaces it and/or mixes with it.

4. Method according to Claim 1, **characterized in that** if a soil foundation (1) is used whose ground peg (5) has a ball or a conical calotte (26) with a ball-shaped tip at the peg end, the pressure exerted by driving in the mortar exerts lateral forces on the adjacent soil and the mortar penetrates into it.

5. Method according to Claim 1, **characterized in that** if the soil is relatively loose, the freshly inserted ground peg (5) is removed and the hole (18) is again filled with soft mortar (20) one or more times and the ground peg (5) is again driven in until the driving resistance is high enough.

6. Method according to Claim 1, **characterized in that** conclusions on whether the concrete has mixed with the soil at the pipe end in accordance with the driving force, are drawn by monitoring of the driving work of the ground peg (5) by a worker.

7. Method according to Claim 1, **characterized in that** at least one other soil foundation (1) is driven in at a small distance in parallel or at a slant angle to the former, approaching the tip (8), with the steel wire anchorings which are expelled during this process then overlapping or interlocking in the common concrete base (29 or 30).

8. Soil foundation for fastening rod-shaped objects, in particular uprights and/or anchorings of assemblies, in the soil, produced according to the method in Claims 1-7, comprising
- a ground peg (5) which can be driven in, having a pipe body (6) which has an interior channel (7) for the rod-shaped object, which body is provided with a tip (8) at its lower end facing the driving direction, whereas it is provided at its upper end with a driving piece (10) acting as a driving part, with the ground peg being provided with a rod-shaped ground anchor (11) with steel wires (14) which can be expelled, which ground anchor protrudes coaxially and at least slightly from the lower tip (8) of the ground peg;
**characterized in that**
the soil foundation (1) has, in the region of its lower end and beyond, a balloon-shaped concrete base (15) whose horizontal diameter is larger than the diameter of the pipe body (6) of the ground peg (5), and in whose interior the helically expelled steel wires (14) are embedded and protrude from it at least partially radially.

9. Soil foundation according to Claim 8, **characterized in that** the concrete base (15) also comprises part of the outer jacket (16) of the pipe body (6).

10. Soil foundation according to Claim 8, **characterized in that** the lower peg end has a tip (8) with several converging interfoldings (9) or is embodied spherically or conically-spherically as a calotte (26).

11. Soil foundation according to Claim 8, **characterized in that** the anchor steel wires (14) are welded or clamped to each other at their upper rear ends (17).

12. Soil foundation according to Claim 8, **characterized in that** the outer jacket (16) of the pipe is effectively embodied as a displacer, and **in that** the angles A (31) and B (32) of the wedge-shaped interfoldings (9) or surface areas formed in the ground peg are selected to be smaller or, with higher pressure requirements, larger, depending on the necessary lateral injection pressure of the mortar.

## Revendications

1. Procédé pour la fabrication d'une fondation de sol (1) constituée d'une cheville de sol (5) et d'une ancre de sol (11) disposée axialement dans celle-ci et faisant saillie à partir de la face inférieure, avec des fils d'acier (14) susceptibles d'être expulsés, comprenant les étapes suivantes :
- réalisation d'un trou (18) dans le sol (3), dont le diamètre présente une section transversale identique ou légèrement inférieure à celle de la cheville de sol (5) de la fondation de sol (1) à introduire et lequel présente une hauteur supérieure à celle de la fondation de sol,
- remplissage de 1/2 à 3/4, de préférence de 2/3 de la hauteur du trou préparé avec un mortier-béton (20),
- insertion et enfoncement de la cheville de sol (5) dans le trou (18) jusqu'à une profondeur prévue, le refoulement de la masse de béton accumulée dans le tuyau poussant celle-ci au fond du trou latéralement et vers le bas dans le sol, formant ainsi un élargissement en forme de ballon (28) par rapport au diamètre de tuyau dans cette région,
- insertion d'un mandrin d'expulsion (23) dans la cheville de sol (5), de manière à ce que l'arbre inférieur (24) de celle-ci s'engage axialement dans l'ancre de sol (11),
- enfoncement du mandrin d'expulsion (23) et donc expulsion des fils d'acier (14) sortant de la pointe de l'ancre de sol, pénétration en spirale de la masse de sol mortier-béton et formation d'un socle en béton bombé (15),
- dans lequel la fondation de sol est soumis à une charge contre l'extraction seulement après la solidification complète ou le séchage complet du mortier-béton (20).

2. Procédé selon la revendication 1, **caractérisé en ce que** le trou préparé (18) est approximativement 3 à 6 fois plus profond que le diamètre du corps tubulaire (6) de la cheville de sol (5), à partir de la profondeur d'introduction maximale de la fondation de sol.

3. Procédé selon la revendication 1, **caractérisé en ce que** lors de l'utilisation d'une cheville de sol (5) possédant une pointe (8) avec des plis (9), dont les plis s'étendant de façon conique par rapport à l'axe médian et faisant saillie sous un angle aigu « A » (31) et « B » (32) exercent une pression latérale sur le mortier enfermé, de telle façon que celui-ci pénètre dans le sol voisin (3) et refoule celui-ci et/ou se mélange avec celui-ci.

4. Procédé selon la revendication 1, **caractérisé en ce que** lors de l'utilisation d'une fondation de sol (1) dont la cheville de sol (5) possède une boule située à l'extrémité de la cheville ou une calotte conique (26) avec une pointe sphérique, la pression exercée par l'enfoncement du mortier exerce des forces latérales sur le sol voisin et le mortier pénètre dans celui-ci.

5. Procédé selon la revendication 1, **caractérisé en ce que** lorsque le sol est relativement meuble, la cheville de sol (5) fraîchement enfoncée est de nouveau extraite et le trou (18) est une nouvelle fois ou de nouvelles fois rempli avec du mortier (20) mou et la cheville de sol (5) est de nouveau enfoncée, jusqu'à ce que la résistance d'enfoncement soit suffisamment grande.

6. Procédé selon la revendication 1, **caractérisé en ce que** des conclusions concernant le mélange du béton avec la terre à l'extrémité de tuyau en fonction de la force d'enfoncement peuvent être tirées en surveillant le travail d'enfoncement de la cheville de sol (5) par un artisan.

7. Procédé selon la revendication 1, **caractérisé en ce qu'**au moins une fondation de sol (1) supplémentaire est insérée parallèlement ou de façon oblique à celle-ci, vers la pointe (8), en respectant un léger espacement, et les ancrages de fils d'acier ainsi expulsés se croisent ou s'accrochent ensuite dans le socle en béton commun (29 ou 30).

8. Fondation de sol pour la fixation d'objets en forme de barres, en particulier des poteaux et/ou d'ancrages de constructions dans le sol, fabriquée conformément au procédé selon les revendications 1 à 7, comprenant
- une cheville de sol (5) apte à être enfoncée, avec un corps tubulaire (6) comportant un canal intérieur (7) pour l'objet en forme de barre, lequel est pourvu d'une pointe (8) à son extrémité inférieure tournée dans la direction d'enfoncement, tandis qu'il est pourvu d'une pièce d'enfoncement (10) active comme partie d'enfoncement à son extrémité supérieure, la cheville de sol étant pourvue d'une ancre de sol (11) en forme de barre faisant saillie coaxialement et au moins légèrement hors de la pointe inférieure (8) de celui-ci, avec des fils d'acier (14) aptes à être expulsés,
**caractérisée en ce que**
la fondation de sol (1) possède un socle en béton (15) en forme de ballon dans la région de son extrémité inférieure et au-delà, dont le diamètre horizontal est supérieur au diamètre du corps tubulaire (6) de la cheville de sol (5) et dans l'intérieur duquel les fils d'acier (14) expulsés en spirale sont incorporés et font saillie au moins partiellement radialement hors de celui-ci.

9. Fondation de sol selon la revendication 8, **caractérisée en ce que** le socle en béton (15) comporte également une partie de l'enveloppe extérieure (16) du corps tubulaire (6).

10. Fondation de sol selon la revendication 8, **caractérisée en ce que** l'extrémité inférieure de la cheville possède une pointe (8) présentant plusieurs plis convergents (9) ou formée comme une calotte bombée ou conique-bombée (26).

11. Fondation de sol selon la revendication 8, **caractérisée en ce que** les fils d'acier d'ancrage (14) sont soudés ou coincés entre eux à leur extrémité supérieure arrière (17).

12. Fondation de sol selon la revendication 8, **caractérisé en ce que** l'enveloppe extérieure (16) du tuyau est conçue efficacement comme un corps de refoulement et **en ce que** les angles A (31) et B (32) des plis cunéiforme (9) ou des surfaces d'enveloppe inséré(e)s dans la cheville de sol sont choisis plus petits en fonction de la pression d'enfoncement du mortier à appliquer latéralement ou plus grands lorsqu'une pression accrue est nécessaire.
